# EUROPÄISCHE PATENTSCHRIFT

(11) **EP 0 858 523 B1**
(45) Veröffentlichungstag und Bekanntmachung des Hinweises auf die Patenterteilung: **27.12.2000**
(21) Anmeldenummer: 97931701.3
(22) Anmeldetag: 28.06.1997
(51) Int. Cl.: D01H 1/32, D01H 1/28, D01H 7/50

(54) **VERFAHREN ZUM SPULENWECHSEL AN EINER VORSPINNMASCHINE**
METHOD FOR CHANGING THE BOBBINS IN A ROVING FRAME
PROCEDE DE CHANGEMENT DE BOBINE SUR UN BANC A BROCHES

(30) Priorität: 16.07.1996 DE 19628667; 25.04.1997 DE 19717523
(43) Veröffentlichungstag der Anmeldung: 19.08.1998
(73) Patentinhaber: Zinser Textilmaschinen GmbH, 73061 Ebersbach/Fils (DE)
(72) Erfinder: MACHNIK, Franz, D-73035 Göppingen (DE); WEEGER, Hans-Peter, D-73110 Hattenhofen (DE)
(86) Internationale Anmeldenummer: DE9701387
(87) Internationale Veröffentlichungsnummer: WO9802603

(56) Entgegenhaltungen:
- EP-A- 0 455 254
- FR-A- 1 382 200
- FR-A- 2 482 631
- BUDIG P -K: "MULTI-MOTOR DRIVES FOR TEXTILE MACHINES" EPE '95: 6TH. EUROPEAN CONFERENCE ON POWER ELECTRONICS AND APPLICATIONS, SEVILLA, SEPT. 19 - 21, 1995, Bd. 1, 19.September 1995, EUROPEAN POWER ELECTRONICS AND DRIVES ASSOCIATION, Seiten 1421-1426, XP000541791
- BACKMANN, LAUX, PFALZ: "Weiterentwicklung des Flyers" MELLIAND TEXTILBERICHTE., Bd. 69, Nr. 1, Januar 1988, HEIDELBERG DE, Seiten 7-9, XP002045127

## Beschreibung

Die Erfindung bezieht sich auf ein Verfahren zum Spulenwechsel an einer mit einem Streckwerk, Flügeln, Spulen und einer Spulenbank versehenen Vorspinnmaschine, bei welchem bei laufender Vorspinnmaschine jeweils ein Luntenende einer von einer Streckwerkseinheit gelieferten Lunte an eine Leerhülse angelegt wird.

Allgemeiner Stand der Technik ist, daß nach einem Spulenwechsel an einer Vorspinnmaschine, bei welchem die Preßfinger im allgemeinen ausgeschwenkt stehen, das aus der Führungsöse der Preßfingerpritsche heraushängende Luntenende an die neue, leere Hülse angelegt werden muß. Hierzu ist diese Hülse mit einem Lunten-Fangbereich, beispielsweise in Form eines sog. Klettbandes, versehen, welches das Luntenende faßt, wenn es an die Hülse angelegt wird. Um dies zu erreichen, muß die Vorspinnmaschine in Betrieb gesetzt werden, wobei sich die Preßfinger unter Wirkung der Zentrifugalkraft an die Hülsen anlegen.

An Vorspinnmaschinen mit Gesamtantrieb liefen hierbei alle Organe, also Streckwerk, Flügel, Spulen und Spulenbank zeitgleich an. Da das Anlegen der Preßfinger an die Hülsen und damit das Erfassen der Lunten erst bei einer Mindestdrehzahl erfolgt, blieben die Lunten bei den ersten Umdrehungen unerfaßt. Die vom Streckwerk gelieferte Lunte wurde nicht abgezogen und führte nachteiligerweise zu einem Durchhang der Lunten zwischen Streckwerk und Flügelkopf. Bisweilen wikkelte sich die Lunte auch um den Flügelkopf, was dann zu einem Luntenbruch führte, wenn die Vorspinnmaschine nicht rechtzeitig angehalten und die Hülse von Hand nachgedreht wurde. Auf jeden Fall mußte der Durchhang der Lunten anschließend durch den Abzugsüberschuß der Aufwindung zwischen Flügel und Spule gegenüber der Streckwerkslieferung abgebaut werden.

Ähnliche Probleme ergaben sich auch bei Vorspinnmaschinen mit getrennt steuerbaren Antrieben für die Flügel, die Spulen, das Streckwerk und die Spulenbank.

Solche Vorrichtungen werden in der FR-A-1 382 200 in der EP-A-0 455 254 offenbart. Die erstgenannte beschreibt 4 separate Antriebsmotoren für Streckwerk, Spulenbank, Spindeln und Flügel, wobei die Funktionen des mechanischen Schaltapparates in die elektronische Steuerung integriert wurden. Die Vorspinnmaschine nach EP-A-0 455 254 ist in unabhängige Sektionen unterteilt, deren gleichartige Aggregate von einem eigenen separat angesteuerten Antriebsmotor angetrieben werden. Bei Unterbrechung des Spinnvorganges an einzelnen Spinnstellen können die nicht davon betroffenen Sektionen weiter produzieren. Beide Schriften geben keine Hinweise zum Spulenwechsel.

Demgegenüber liegt der vorliegenden Erfindung die Aufgabe zugrunde, ein Verfahren zum Spulenwechsel zu schaffen, bei welchen diesen technologischen Gegebenheiten Rechnung getragen und gewährleistet wird, daß das Luntenende funktionsgerecht erfaßt und unerwünschter Durchhang zwischen Streckwerk und Flügelkopf vermieden wird.

Diese Aufgabe wird erfindungsgemäß dadurch gelöst, daß zunächst nur die Flügel und die Spulen der Vorspinnmaschine angetrieben werden. Die Flügel und die Spulen werden entweder sofort vorwärts angetrieben oder sie werden zunächst rückwärts angetrieben, nach Ablauf einer bestimmten Zeitspanne dann stillgesetzt und anschließend vorwärts angetrieben, wobei die Stillsetzung der Flügel und der Spulen zeitgleich oder zeitlich versetzt erfolgen kann.

Nach dem gestarteten Vorwärtsbetrieb der Flügel und der Spulen wird dann zeitverzögert das Streckwerk in Betrieb gesetzt.
Unter Vorwärtsantrieb wird hierbei der Antrieb der Flügel und der Spulen in normaler Drehrichtung verstanden, wohingegen unter Rückwärtsantrieb der Antrieb der Flügel und der Spulen entgegen normaler Drehrichtung verstanden wird.

Es ist also vorgesehen, daß zum Anlegen der Lunten an die Hülse nur die Flügel und die Spulen vorzugsweise mit gleicher Drehzahl in Betrieb gesetzt werden, wobei das Streckwerk in Ruhestellung verbleibt. Dabei erfolgt ein Anlegen der Preßfinger und der Lunten an die Hülsen, ohne daß sich ein Durchhang gelieferter und nicht erfaßter Lunten ergibt. Erst anschließend wird das Streckwerk in Betrieb gesetzt, und zwar mit einer verlangsamten Lieferung für beispielsweise eine Länge von etwa fünf Zentimetern, wodurch die Luntenenden durch den Luntenfangbereich, d.h. die Klettbänder, sicher erfaßt werden. Erst anschließend wird die normale Produktion der Vorspinnmaschine aufgenommen.

Die Flügel und die Spulen können zum Anlegen des jeweiligen Luntenendes mit gleicher Drehzahl laufen, wobei zusätzlich die Möglichkeit besteht, daß das Streckwerk zunächst nur mit verlangsamter Lieferung in Betrieb gesetzt wird.

In weiterer Ausgestaltung der Erfindung wird der Spulenbankantrieb nach erfolgtem Antrieb der Flügel und der Spulen oder nach erfolgtem Antrieb des Streckwerkes in Betrieb gesetzt. Die Bewegung der Spulenbank wird vorteilhafterweise jedoch spätestens dann aufgenommen, wenn die Lunten erfaßt sind.

Bei einer Vorrichtung mit getrennten und getrennt steuerbaren Antrieben der einzelnen Organe kann eine mit den Antrieben verbundene Steuereinheit zum gleichzeitigen Antreiben der Flügel und der Spulen bei zeitverzögertem Antreiben des Streckwerkes vorgesehen werden. Hierbei kann auch der Antrieb der Spulenbank mit der Steuereinheit verbunden sein.

Bei einer Vorrichtung mit Gesamtantrieb kann eine mit einer Steuereinheit verbundene, dem Streckwerksantrieb zugeordnete Kupplung angeordnet sein. Weiterhin kann eine mit der Steuereinheit verbundene, dem Spulenbankantrieb angeordnete Kupplung eingesetzt werden.

Die Erfindung wird nachfolgend anhand von in der Zeichnung dargestellten Ausführungsbeispielen näher beschrieben. In der Zeichnung zeigen:
- Fig. 1: eine schematische Seitenansicht einer Vorspinnmaschine mit zwei Flügelreihen, mit getrennten und getrennt steuerbaren Antrieben der einzelnen Organe;
- Fig. 2: eine schematische Seitenansicht einer Vorspinnmaschine mit Gesamtantrieb der einzelnen Organe.

Fig. 1 zeigt eine Vorspinnmaschine 1 mit einem Streckwerk 2, Flügeln 3, Spulen 5 und einer Spulenbank 6. Die Flügel 3 sind in einer Flügelbank 4 gelagert.

Auf den Spulen 5 befinden sich Leerhülsen 8, 8' mit Lunten-Fangbereichen 9, 9', vorzugsweise in Form eines Klettbandes. Die Flügel 3 weisen Preßfinger 15 mit den entsprechenden Preßfingerpritschen auf.

Die Spulenbank 6 ist in Pfeilrichtung mit Hilfe eines Spulenbankantriebes 10 über ein Zahnrad 11 und eine Zahnstange 12 vertikal bewegbar.

Für den Antrieb der Spulen 5 ist ein Antrieb 20 mit einem entsprechenden Getriebe vorgesehen. Die Flügel 3 werden über einen Antrieb 40 und entsprechende Zwischengetriebe angetrieben; für das Streckwerk 2 ist ein Streckwerksantrieb 30 mit Übertragungselementen 31 vorgesehen. Die Antriebe 10, 20, 30 und 40 sind mit einer gemeinsamen Steuereinheit 50 verbunden.

Mit Hilfe dieser Steuereinheit 50 werden zunächst nur die Flügel 3 und die Spulen 5 angetrieben, d.h. die entsprechenden Antriebe 40 und 20 eingeschaltet. Hierbei besteht die Möglichkeit, daß die Flügel 3 und die Spulen 5 zum Anlegen des jeweiligen Luntenendes mit gleicher Drehzahl laufen.

Nach gestartetem Vorwärtsbetrieb der Flügel 3 und der Spulen 5 wird dann zeitverzögert das Streckwerk 2 über den Antrieb 30 in Betrieb gesetzt, damit das aus der Pritsche des Preßfingers 15 heraushängende Luntenende der Lunten 7 bzw. 7' an der betreffenden Leerhülse 8 bzw. 8' mit Hilfe der Lunten-Fangvorrichtung 9, 9' haften kann. Dabei kann das Streckwerk 2 zunächst nur mit verlangsamter Lieferung in Betrieb gesetzt werden.

Weiterhin besteht die Möglichkeit, daß die Bewegung der Spulenbank 6 spätestens dann aufgenommen wird, wenn die Lunten 7, 7' erfaßt sind.

Fig. 1 bezieht sich also auf eine Vorrichtung mit getrennt steuerbaren Antrieben 10, 20, 30 und 40 für die Flügel 3, die Spulen 5, das Streckwerk 2 und die Spulenbank 6. Es findet eine mit diesen Antrieben verbundene Steuereinheit 50 zum gleichzeitigen Antreiben der Flügel 3 und der Spulen 5 bei zeitverzögertem Antreiben des Streckwerkes 2 Anwendung. Hierbei besteht die Möglichkeit, daß auch der Antrieb 20 der Spulenbank 6 mit der Steuereinheit 50 verbunden ist.

Fig. 2 zeigt eine andere Ausführungsmöglichkeit der Erfindung bei einer Vorspinnmaschine mit Gesamtantrieb 60 für das Streckwerk 2, die Flügel 3, die Spulen 5 sowie die Spulenbank 6. Der Gesamtantrieb 60 ist mit einer Steuereinheit 50' verbunden, welche ihrerseits mit einer Kupplung 61 vor dem Streckwerksantrieb und mit einer Kupplung 62 vor dem Antrieb der Spulenbank 6 in Verbindung steht. Über die Steuereinheit 50' sowie die Kupplungen 61 und 62 können zunächst nur die Flügel 3 und die Spulen 5 der Vorspinnmaschine 1 angetrieben werden. Nach gestartetem Vorwärtsbetrieb der Flügel 3 und der Spulen 5 wird dann zeitverzögert das Streckwerk 2 über den Antrieb 30 in Betrieb gesetzt, damit das Luntenende der Lunten 7 bzw. 7' an der betreffenden Leerhülse 8 bzw. 8' mit Hilfe der Lunten-Fangvorrichtung 9, 9' haften kann.

Durch die vorliegende Erfindung wird gewährleistet, daß bei Vorrichtungen mit getrennten bzw. getrennt steuerbaren Antrieben für die einzelnen Arbeitsorgane sowie bei Vorrichtungen mit Gesamtantrieb für die einzelnen Arbeitsorgane beim Spulenwechsel, bei welchem jeweils ein Luntenende einer von einer Streckwerkseinheit gelieferten Lunte an eine Leerhülse angelegt wird, zunächst nur die Flügel 3 und die Spulen 5 der Vorspinnmaschine 1 angetrieben werden. Nach gestartetem Vorwärtsbetrieb der Flügel 3 und der Spulen 5 wird dann zeitverzögert das Streckwerk 2 über den Antrieb 30 in Betrieb gesetzt, damit das Luntenende der Lunten 7 bzw. 7' an der betreffenden Leerhülse 8 bzw. 8' mit Hilfe der Lunten-Fangvorrichtung 9, 9' haften können. Hierbei besteht die Möglichkeit einer verlangsamten Lieferung für eine Länge von etwa fünf Zentimetern, wodurch die Luntenenden durch die Lunten-Fangbereiche 9, 9' sicher erfaßt werden. Erst anschließend wird die normale Produktion der Vorspinnmaschine aufgenommen.

## Patentansprüche

1. Verfahren zum Spulenwechsel an einer mit einem Streckwerk, Flügeln, Spulen und einer Spulenbank versehenen Vorspinnmaschine, bei welchem bei laufender Vorspinnmaschine jeweils ein Luntenende einer von einer Streckwerkseinheit gelieferten Lunte an eine Leerhülse gelegt wird,
**dadurch gekennzeichnet**,
daß zunächst nur die Flügel (3) und die Spulen (5) der Vorspinnmaschine (1) angetrieben werden.

2. Verfahren nach Anspruch 1,
**dadurch gekennzeichnet**,
daß zunächst nur die Flügel (3) und die Spulen (5) der Vorspinnmaschine (1) vorwärts angetrieben werden.

3. Verfahren nach Anspruch 1,
**dadurch gekennzeichnet**,
daß zunächst nur die Flügel (3) und die Spulen (5) der Vorspinnmaschine (1) rückwärts angetrieben werden, nach Ablauf einer bestimmten Zeitspanne die Flügel (3) und die Spulen (5) stillgesetzt werden und anschließend die Flügel (3) und die Spulen (5) vorwärts angetrieben werden.

4. Verfahren nach Anspruch 3,
**dadurch gekennzeichnet**,
daß die Stillsetzung der Flügel (3) und der Spulen (5) zeitgleich erfolgt.

5. Verfahren nach Anspruch 3,
**dadurch gekennzeichnet**,
daß die Stillsetzung der Flügel (3) und der Spulen (5) zeitlich versetzt erfolgt.

6. Verfahren nach einem oder mehreren der vorhergehenden Ansprüche 1 bis 5,
**dadurch gekennzeichnet**,
daß nach dem gestarteten Vorwärtsbetrieb der Flügel (3) und der Spulen (5) zeitverzögert das Streckwerk (2) in Betrieb gesetzt wird.

7. Verfahren nach Anspruch 6,
**dadurch gekennzeichnet**,
daß die Flügel (3) und die Spulen (5) zum Anlegen des jeweiligen Luntenendes mit gleicher Drehzahl laufen.

8. Verfahren nach Anspruch 6 und 7,
**dadurch gekennzeichnet**,
daß das Streckwerk (2) zunächst nur mit verlangsamter Lieferung in Betrieb gesetzt wird.

9. Verfahren nach Anspruch 6,
**dadurch gekennzeichnet**,
daß der Spulenbankantrieb (10) zeitgleich mit den Flügeln (3) und den Spulen (5) in Betrieb gesetzt wird.

10. Verfahren nach Anspruch 6,
**dadurch gekennzeichnet**,
daß der Spulenbankantrieb (10) zeitgleich mit dem des Streckwerkes (2) in Betrieb gesetzt wird.

11. Verfahren nach Anspruch 6,
**dadurch gekennzeichnet**,
daß der Spulenbankantrieb (10) nach erfolgtem Antrieb der Flügel (3) und der Spulen (5) oder nach erfolgtem Antrieb des Streckwerkes (2) in Betrieb gesetzt wird.

## Claims

1. Method for the change of bobbins on a roving machine provided with a drawframe, fliers, bobbins and a bobbin rail, in which method one end of a slubbing delivered by a drawframe unit is in each case pieced onto an empty tube while the roving machine is running, characterized in that initially only the fliers (3) and bobbins (5) of the roving machine (1) are driven.

2. Method according to Claim 1, characterized in that initially only the fliers (3) and bobbins (5) of the roving machine (1) are driven forwards.

3. Method according to Claim 1, characterized in that initially only the fliers (3) and bobbins (5) of the roving machine (1) are driven backwards, the fliers (3) and bobbins (5) are stopped after the expiry of a specific timespan, and the fliers (3) and bobbins (5) are subsequently driven forwards.

4. Method according to Claim 3, characterized in that the fliers (3) and bobbins (5) are stopped simultaneously.

5. Method according to Claim 3, characterized in that the fliers (3) and bobbins (5) are stopped in a manner staggered in time.

6. Method according to one or more of the preceding claims 1 to 5, characterized in that, after the forward operation of the fliers (3) and bobbins (5) has started, the drawframe (2) is put into operation with a time delay.

7. Method according to Claim 6, characterized in that the fliers (3) and bobbins (5) run at the same rotational speed in order to piece the respective slubbing end.

8. Method according to Claims 6 and 7, characterized in that the drawframe (2) is initially put into operation only with a slowed delivery.

9. Method according to Claim 6, characterized in that the bobbin rail drive (10) is put into operation simultaneously with the fliers (3) and bobbins (5).

10. Method according to Claim 6, characterized in that the bobbin rail drive (10) is put into operation simultaneously with that of the drawframe (2).

11. Method according to Claim 6, characterized in that the bobbin rail drive (10) is put into operation after the drive of the fliers (3) and bobbins (5) has taken place or after the drive of the drawframe (2) has taken place.

## Revendications

1. Procédé de remplacement de bobines sur une machine de filage d'apprêt munie d'un mécanisme d'étirage, d'ailettes, de bobines et d'un banc à broches, procédé dans lequel, lorsque la machine de filage d'apprêt est en fonction, une extrémité respective d'une mèche, délivrée par une unité d'étirage, est engagée sur un bobinot vide,
caractérisé par le fait
que, dans un premier temps, seules les ailettes (3) et les bobines (5) de la machine (1) de filage d'apprêt sont entraînées.

2. Procédé selon la revendication 1,
caractérisé par le fait
que, dans un premier temps, seules les ailettes (3) et les bobines (5) de la machine (1) de filage d'apprêt sont entraînées en marche avant.

3. Procédé selon la revendication 1,
caractérisé par le fait
que, dans un premier temps, seules les ailettes (3) et les bobines (5) de la machine (1) de filage d'apprêt sont entraînées en marche arrière, les ailettes (3) et les bobines (5) sont stoppées à l'expiration d'un laps de temps prédéterminé, ensuite de quoi les ailettes (3) et les bobines (5) sont entraînées en marche avant.

4. Procédé selon la revendication 3,
caractérisé par le fait
que la mise à l'arrêt des ailettes (3) et des bobines (5) a lieu en synchronisme.

5. Procédé selon la revendication 3,
caractérisé par le fait
que la mise à l'arrêt des ailettes (3) et des bobines (5) a lieu avec décalage temporel.

6. Procédé selon l'une ou plusieurs des revendications précédentes 1 à 5,
caractérisé par le fait
que le mécanisme d'étirage (2) est mis en fonction, avec temporisation, après le commencement du fonctionnement en marche avant des ailettes (3) et des bobines (5).

7. Procédé selon la revendication 6,
caractérisé par le fait
que les ailettes (3) et les bobines (5) tournent à une vitesse angulaire identique, en vue de l'engagement de l'extrémité de mèche considérée.

8. Procédé selon les revendications 6 et 7,
caractérisé par le fait
que, dans un premier temps, le mécanisme d'étirage (2) est mis en fonction uniquement avec délivrance ralentie.

9. Procédé selon la revendication 6,
caractérisé par le fait
que l'entraînement (10) du banc à broches est mis en fonction en synchronisme avec les ailettes (3) et les bobines (5).

10. Procédé selon la revendication 6,
caractérisé par le fait
que l'entraînement (10) du banc à broches est mis en fonction en synchronisme avec celui du mécanisme d'étirage (2).

11. Procédé selon la revendication 6,
caractérisé par le fait
que l'entraînement (10) du banc à broches est mis en fonction en phase postérieure à l'entraînement des ailettes (3) et des bobines (5), ou en phase postérieure à l'entraînement du mécanisme d'étirage (2).
